# EUROPÄISCHE PATENTSCHRIFT

(11) **EP 0 077 994 B1**
(45) Veröffentlichungstag und Bekanntmachung des Hinweises auf die Patenterteilung: **15.04.1987**
(21) Anmeldenummer: 82109635.1
(22) Anmeldetag: 19.10.1982
(51) Int. Cl.: G07C 7/00, G12B 9/04, G07C 5/08

(54) **Fahrtschreiber**
Tachograph
Tachygraphe

(30) Priorität: 28.10.1981 DE 3142677
(43) Veröffentlichungstag der Anmeldung: 04.05.1983
(73) Patentinhaber: Mannesmann Kienzle GmbH, 78052 Villingen-Schwenningen (DE)
(72) Erfinder: Siefert, Roland, D-7737 Bad Dürrheim (DE); Donner, Bern, D-7730 Villingen-Schwenningen (DE)

## Beschreibung

Die Erfindung betrifft einen Fahrtschreiber mit einem Gehäuse und einem an dem Gehäuse schwenkbar gelagerten Deckel mit sowohl im Gehäuse als auch im Deckel angeordneten, beim Schließen des Deckels miteinander in Wirkverbindung tretenden Registrierelementen, mit demzufolge im Deckel und Gehäuse ausgebildeten Zentrierelementen und mit Vorkehrungen, welche ein Anpassen der Lagerung des Deckels an dessen gehäusezentrierte Lage gestatten.

Gemäß dem derzeit bei Kraftfahrzeug-Fahrtschreibern üblichen Gerätekonzept sind die als Aufzeichnungsträger dienenden Diagrammscheiben dem aufschwenkbaren Deckel des Fahrtschreibers zugeordnet, und zwar derart, daß die Diagrammscheiben in allen für einen Fahrtschreiber in Frage kommenden Einbausituationen bei geöffnetem Deckel dem Betrachter zugewandt sind. Das heißt, daß im Deckel Aufnahme-, Mitnahme- und Antriebselemente für die Diagrammscheiben angeordnet sind und daß Teile des Deckels den Diagrammscheiben als Registrierunterlage und Führungsfläche dienen, während im allgemeinen die übrigen Registrierorgane, deren Antriebsmittel sowie die entsprechenden Meßeinrichtungen im Gehäuse des Fahrtschreibers untergebracht sind.

Zwar gewährleistet ein solches Konzept ein problemloses Handhaben des Fahrtschreibers beim stichprobenweisen Kontrollieren der Aufzeichnungen und beim Wechseln der Diagrammscheiben, es macht andererseits aber, zumal - bedingt durch die relativ geringe Transportgeschwindigkeit des Aufzeichnungsträgers - die Liniendichte des Geschwindigkeitsdiagramme sich ohnehin im Grenzbereich der Auflösbarkeit befindet, insbesondere im Hinblick auf eine glaubhafte Unfallauswertung erforderlich, daß Vorkehrungen getroffen sind, die ein exaktes Zentrieren von Deckel und Gehäuse ermöglichen, so daß die in ein und demselben Fahrtschreiber beschriebenen Diagrammscheiben nicht nur eine gleichbleibende Registriercharakteristik zeigen, sondern auch ein Zeitversatz der Aufzeichnungen beim Öffnen des Fahrtschreibers, beispielsweise zur Aufzeichnungskontrolle durch Zoll- oder Polizeibeamte, ausgeschlossen ist.

Durch diese Forderung kommt der Lagerung des Deckels am Gehäuse eine entscheidende Bedeutung zu, zumal der Deckel bekanntlich auch verschiedene Anzeigeanordnungen trägt und somit nicht nur relativ große Bauhöhe sondern auch ein erhebliches Gewicht aufweist.

Unter diesen Umständen sind Lösungen, die ohne daß Zentriermittel Anwendung finden, eine weitgehend spielfreie oder gar schwergängige Lagerung des Deckels auf einer Scharnierachse vorsehen, abgesehen von zu erwartenden Verschleißproblemen aufgrund der erforderlichen Fertigungsgenauigkeit und erheblichem Montage- und Justieraufwand in der Großserienfertigung nicht sinnvoll. Finden demgegenüber __ Zentriermittel Anwendung, beispielsweise derart daß einem am Deckel vorgesehenen Zentrierrand im Gehäuse eine entsprechende Ausnehmung zugeordnet ist oder eine am Deckel ausgebildete Nase beim geschlossenen Gerät in eine geeignete Aussparung im Gehäuse eingreift, so treten bei weitgehend spielfreier Lagerung des Deckels Probleme durch maßliche Überbestimmung auf, die ebenfalls nur durch einen hohen, nicht seriengerechten Fertigungsaufwand lösbar sind, indem z.B. für den Sitz der Scharnierachse Deckel und Gehäuse miteinander verbohrt werden. Auf der anderen Seite besteht, falls die Lagerung des Deckels ausreichend Spiel aufweist, so daß sich der Deckel beim Schließen am Gehäuse zentrieren kann, die Gefahr, daß der Deckel beim Öffnen aus der Hand gleitet, hart auf dem vorstehenden Anschlag auftrifft und die Lagerung beschädigt wird.

Eine Lösung dieser Probleme ist, wie die DE-PS 1 137 228 zeigt, schon dadurch versucht worden, daß zwischen den am Gehäuse ausgebildeten Lagerelementen und der am Deckel befestigten Scharnierachse wenigstens so viel radiales Spiel vorgesehen wurde, daß die Zentrierung des Deckels am Gehäuse durch die Lagerung des Deckels unbeeinflußt blieb und daß der Nachteil dieser spielbehafteten Lagerung des Deckels durch eine auf der Scharnierachse angeordnete Bremseinrichtung, bestehend aus Kurvenscheiben und Tellerfedern, die beim Öffnen des Deckels in axialer Richtung wirksam sind, kompensiert wurde.

Diese Anordnung vermeidet zwar die Gefahr, daß bei herunterfallendem Deckel dessen Lagerung beschädigt wird und erlaubt eine exakte Zentrierung beim Schließen des Deckels, sie erfordert aber, abgesehen vom erhöhten Teile- und somit Montageaufwand eine wiederum erhebliche Fertigungsgenauigkeit bezüglich der Lagerelemente, insbesondere hinsichtlich des Sitzes der Scharnierachse, da infolge des Axialschubes die Scharnierachse zum axialen Wandern neigt, was verhindert werden muß.

Ziel der vorliegenden Erfindung war es demnach, für Fahrtschreiber der beschriebenen Gattung Vorkehrungen zu treffen, die eine Montage des Deckels am Gehäuse des Fahrtschreibers derart gestatten, daß zunächst Deckel und Gehäuse miteinander zentrierbar sind und nachfolgend die Lagerung des Deckels an dessen zentrierte Lage im Gehäuse anpaßbar ist.

Die Lösung dieser Aufgabe sieht vor, daß an einem mit dem Gehäuse zentrierbaren ersten Bauteil des Deckels wenigstens eine Lagerschale ausgebildet ist, daß der am Deckel ausgebildeten Lagerschale eine weitere an einem mit dem Gehäuse verbindbaren, einen Gehäuseansatz bildenden Bauteil ausgebildete Lagerschale mit einer außenliegenden und einer innenliegenden Lagerfläche zugeordnet ist, daß an einem mit dem zentrierbaren ersten Bauteil des Deckels verbindbaren zweiten Bauteil des Deckels eine der am Gehäuseansatz ausgebildeten Lagerschale zugeordnete und als Lagerachse dienende Lippe angeformt ist und daß die Lagerflächen der Lagerschalen derart zylinderförmig ausgebildet sind, daß ein Zusammenfügen der Lagerschalen und der Lippe in radialer Richtung ermöglicht wird.

Ein bevorzugtes Ausführungsbeispiel der erfindungsgemäßen Lösung ist dadurch gekennzeichnet, daß die Frontfläche des Deckels und eine frontseitige Fläche des Gehäuseansatzes im wesentlichen in einer Ebene liegen und gemeinsam die Frontfläche des Fahrtschreibers bilden, daß die am Gehäuseansatz ausgebildete Lagerschale sowie die deckelseitig vorgesehene Lippe im wesentlichen gleichlang wie die quer zur Geräteachse verlaufende Trennfuge zwischen Deckel und Gehäuseansatz ausgebildet sind und daß an dem mit dem Gehäuse zentrierbaren ersten Bauteil des Deckels mit gegenseitigem Abstand zwei die Lagerschale des Gehäuseansatzes umgreifende, verhältnismäßig schmale Lagerschalen angeformt sind.

Eine zweckmäßige Weiterbildung ist ferner dadurch gekennzeichnet, daß die Lippe an einem mit dem mit dem Gehäuse zentrierbaren ersten Bauteil des Deckels rastbar verbindbaren Frontring ausgebildet ist.

Der entscheidende Vorteil, den die Erfindung bietet, ist darin zu sehen, daß die Lagerung des Deckels, ohne daß irgendwelche Nacharbeit erforderlich ist, an die Lage des am Gehäuse vorzentrierten ersten Deckelbauteils lediglich durch Ausrichten des Gehäuseansatzes bei dessen Befestigung am Gehäuse spielfrei anpaßbar bzw. entsprechend der Lage des Deckels ausrichtbar ist. Vorteilhaft ist ferner, daß die Lagerelemente unmittelbar an den miteinander in Wirkverbindung tretenden Bauteilen ausgebildet sind und die Lagerung des Deckels lediglich durch ein ohnehin erforderliches Deckelbauteil, nämlich den Frontring, komplettierbar ist. Dies bedeutet, daß, da keine zusätzlichen Elemente und Montagearbeitsgänge, wie beispielsweise Verbohren und Verstiften, erforderlich werden, eine besondere Eignung für die Serienfertigung, aber auch bezüglich eines nachträglichen Geräteumbaues bzw. Teileaustausches gegeben ist.

Selbstverständlich muß dadurch, daß mit dieser Lösung der Schwenkspalt zwischen Gehäuse und Deckel in die Frontfläche des Fahrtschreibers verlegt ist, eine gewisse Einengung in der ästhetischen Gestaltung der Frontfläche in Kauf genommen werden, andererseits wird ein bündiger Einbau des Fahrtschreibers im Armaturenbrett eines Fahrzeuges ermöglicht, wobei die vorgesehene Lagerung des Deckels einen minimalen, lediglich der Abrollbewegung zwischen der Lippe und der gehäusefesten Lagerschale dienenden Schwenkspalt erforderlich macht und somit auch ohne die Verwendung zusätzlicher Dichtmittel bei geschlossenem Gerät eine ausreichende Dichtwirkung erzielbar ist. Diese Dichtwirkung bleibt auch beim Öffnen des Deckels bezüglich herunterfallendem Staub erhalten. Darüber hinaus ist der Gegenstand der Erfindung sowohl bei Fahrtschreibern mit zylindrischen als auch quaderförmigen Gehäusen anwendbar. Ferner gestattet die gewählte Lagerung des Deckels bei außergewöhnlich geringem Raumbedarf die Ausbildung einer weitgehend ebenen Frontfläche.

Im folgenden sei die Erfindung anhand der beigefügten Zeichnungen näher erläutert. Es zeigen
FIG. 1 eine lediglich der Übersicht dienende Frontansicht eines in einem Armaturenbrett eingebauten Fahrtschreibers,
FIG. 2 eine ebenfalls der Übersicht dienende Seitenansicht des gemäß FIG. 1 in einem Armaturenbrett eingebauten Fahrtschreibers,
FIG. 3 Seitenansichten der einzelnen an der Bildung der Lagerung des Deckels am Gehäuse beteiligten Bauteile in einer der Montage entsprechenden Reihenfolge,
FIG. 4 Draufsichten der wesentlichen Bauteile gemäß FIG. 3 in einer perspektivischen Anordnung,
FIG. 5 eine Schnittdarstellung durch mit den zwischen Deckel und Gehäuse vorgesehenen Zentrierelementen zusammenwirkende Richtelemente,
FIG. 6 eine Ansicht der im Gehäuse ausgebildeten, den Richtelementen gemäß FIG. 5 zugeordneten Führungsmittel,
FIG. 7 eine Schnittdarstellung durch die Lagerung des Deckels bei geöffnetem Deckel und
FIG. 8 eine Schnittdarstellung durch die Lagerung des Deckels bei geschlossenem Deckel.

Die schematischen, lediglich der Übersicht dienenden Ansichten FIG. 1 und 2 zeigen einen Fahrtschreiber 1, der bündig in einem Armaturenbrett 2 eingebaut ist, und dessen somit in der Ebene des Armaturenbretts 2 liegende Frontflächen 3 und 4 einerseits am aufschwenkbaren Deckel 5, welcher in bekannter Weise mittels eines Schlosses 6 mit dem Gehäuse 7 des Fahrtschreibers 1 verriegelbar ist, andererseits an einem Gehäuseansatz 8, welcher, was im einzelnen noch näher zu beschreiben ist, mit dem Gehäuse 7 beispielsweise mittels Schraubverbindungen lösbar verbindbar ist, ausgebildet sind. Der Vollständigkeit halber sei erwähnt, daß durch ein im Deckel 5 befindliches Fenster 9 Geschwindigkeits- und Drehzahlanzeigemittel 10, 11 und 12, 13 sowie Anzeigemittel für die Uhrzeit 14, 15 und 16 sichtbar sind, während ein im Gehäuseansatz 8 vorgesehenes Fenster 17 der Beobachtung eines Streckenzählwerkes dient. Mit 18 und 19 sind der Vorwahl der Art der Arbeitszeitregistrierung dienende Einstellknöpfe bezeichnet, während 20 die frontseitige Trennfuge bzw. den Schwenkspalt zwischen Deckel 5 und Gehäuseansatz 8 darstellt.

In der in FIG. 3 dargestellten, montagemäßigen Reihenfolge von Seitenansichten der einzelnen an der Bildung der Lagerung des Deckels 5 am Gehäuse 7 beteiligten Bauteile ist mit 21 ein erstes, im wesentlichen topfförmig ausgebildetes Bauteil des Deckels 5 bezeichnet, an dem einerseits ein klinkenförmiges Richtelement 22 angeformt, andererseits eine Kerbe 23 ausgebildet ist. Letzterer ist eine Schneide 24 zugeordnet, weichean einer geeigneten Zwischenwand 25 im Gehäuse 7 bzw. in einem ringförmigen Bauteil des Gehäuses 7 ausgebildet ist. An dem Bauteil 21 des Deckels 5 sind außerdem mehrere Klinken, von denen in FIG. 3 zwei, 26 und 27, sichtbar sind, einem Skalenträger 28 als Auflage dienende Konsolen - eine ist mit 29 bezeichnet - sowie zwei Lagerschalen 30 und 31 spritzgußtechnisch angeformt. Den Klinken 26 und 27 sind an einem zweiten Bauteil des Deckels 5, dem Frontring 32, ausgebildete Hinterschneidungen 33 und 34 zugeordnet. Außerdem ist an dem Frontring 32 eine im wesentlichen zylindrische Lippe 35 angeformt, deren Radius dem Innenradius einer am Gehäuseansatz 8 ausgebildeten, zylindrischen Lagerschale 36 entspricht. Dabei ist der Außenradius der Lagerschale 36 gleich dem Innenradius der am ersten Bauteil 21 des Deckels 5 befindlichen Lagerschalen 30 und 31. Mit 37ist eine von wenigstens zwei vorgesehenen Schrauben bezeichnet, mittels denen der Gehäuseansatz 8 mit dem Gehäuse 7 lösbar verbindbar ist, wobei am Gehäuse 7 geeignete Gewindeansätze 38 und 39 ausgebildet sind und der Gehäuseansatz 8 entsprechende Gewindebohrungen 45 und 46 aufweist. Außerdem ist in FIG. 3 eine von zwei Arretierstangen 40 mit kugelkopfförmigen Enden dargestellt, die einerseits schwenkbar in jeweils einer am Gehäuse 7 ausgebildeten Lagerstelle 41 bzw. 42, andererseits in am Deckel 5 ausgebildeten Kulissen 43 und 44 gelagert bzw. geführt sind.

Wie FIG. 5 und 6 zeigen, sind dem Richtelement 22 sowohl eine Feder 47 als auch am Gehäuse 7 angeformte Führungsrippen 48 und 49 zugeordnet. Die Feder 47 übt bei geschlossenem Deckel 5 eine Richtkraft aus, die bewirkt, daß die am Gehäuse 7 befindliche Schneide 24 spielfrei in dei am Deckel 5 ausgebildete Kerbe 23 eingreift und somit der Deckel 5 in einer ersten Richtung festgelegt ist. Eine weitere Festlegung des Dekkels 5 quer zu dieser durch die Verbindung von Kerbe 23 und Schneide 24 bestehenden ersten Richtung erfolgt durch das zwischen den Führungsrippen 48 und 49 eingreifende Richtelement 22, so daß mit den genannten Mitteln die Möglichkeit einer exakten, lagerungsunabhängigen Vorzentrierung des topfförmigen Bauteiles 21 des Deckels 5 am Gehäuse 7 gegeben ist. Der Vollständigkeit halber sei noch erwähnt, daß am Gehäuseansatz 8 federnde Lappen 50 und 51 ausgebildet sind, die der Fixierung des Gehäuseansatzes 8 bei dessen Montage sowie der Abdeckung der zwischen Deckel und Gehäuseansatz befindlichen seitlichen Spalte dienen.

Entsprechend den FIG. 3 und 4 ist nun der Montageablauf der Verbindung von Gehäuse 7 und Deckel 5 folgender: Bei vorgelegtem Gehäuse 7 und in die Kulissen 43 und 44 eingelegten Arretierstangen 40 werden zunächst die noch freien Kugelköpfte der Arretierstangen 40 in ihre Sitze im Gehäuse 7 (Pfeilrichtung in FIG. 7) eingerastet. Danach kann das Bauteil 21 des Deckels 5, in dem verschiedene Funktionselemente bereits vormontiert sein können, auf das Gehäuse 7 aufgesetzt werden, wobei, wie bereits beschrie-- ben, eine selbsttätige Zentrierung erfolgt. Als nächster Schritt wird der Gehäuseansatz 8 aufgelegt, entsprechend der Lage der am Bauteil 21 angeformten Lagerschalen 30 und 31 ausgerichtet und mit den Schrauben 37 befestigt. Letztlich wird, nachdem die im Deckel anzuordnenden Anzeigeelemente vervollständigt sind - in FIG. 3 ist stellvertretend für beispielsweise die Zeiger, die Frontscheibe sowie einen der Frontscheibe zugeordneten Spann- bzw. Dichtring der Skalenträger 28 dargestellt - der Frontring 32 auf das Bauteil 21 des Deckels 5 aufgerastet und, indem die Lippe 35 in der Lagerschale 36 eingreift, die Lagerung des Deckels 5 am Gehäuse 7 komplettiert.

Somit ergibt sich eine gegenseitige formschlüssige Lagesicherung der miteinander in Wirkverbindung stehenden Lagerelemente, wobei außer den Arretierstangen 40 keine zusätzlichen Lagerteile herzustellen und zu montieren sind. Dabei können, um toleranzbedingtes Lagerspiel aufzufangen, die Lagerschalen 30 und 31 am Bauteil 21 federnd ausgebildet sein. Zusätzlich ist die Achse der Lagerschalen 30 und 31 gegenüber der Lagerachse um ein geringes Maß versetzt ausgebildet, so daß die Lagerschalen 30 und 31 die Lagerschale 36 federnd umgreifen. Außerdem ist erwähnenswert, daß im Bereich der miteinander in Wirkverbindung stehenden Lagerelemente 30, 31, 35, 36 nicht näher bezeichnete, gegenseitige Verrippungen vorgesehen sind, mit welchen sowohl eine axiale Sicherung bewirkt wird als auch die Umgreifungswinkel der Lagerelemente optimierbar sind. Es sei noch ergänzt, daß beim erfindungsgemäßen zusammenfügen der Lagerelemente ein selbsttätiges Anpassen bzw. Ausrichten an dem vorzentrierten Deckelbauteil 21 möglich ist und daß zweckmäßigerweise erst nach der Bildung der Lagerung ein festes Verbinden des Gehäuseansatzes 8 mit dem Gehäuse 7 vorgenommen wird.

Anhand der vergrößerten Schnittdarstellung FIG. 7 und 8 sei im folgenden der konstruktive Aufbau und die Funktion der Verbindung von Deckel 5 und Gehäuse zusammengefaßt.

Die Darstellung FIG. 7 zeigt einen geöffneten Fahrtschreiber, wobei der Deckel 5, mit 52 ist übrigens die Diagrammscheibenführungsfläche bzw. Registrierunterlage bezeichnet, einerseits sozusagen an den zur Begrenzung des Öffnungswinkels vorgesehenen Arretierstangen 40 hängt, andererseits sich mittels der am Frontring 32 ausgebildeten Lippe 35 in der Lagerschale 36 abstützt. Gleichzeitig ist die Lagerschale 36, die, wie beschrieben, an dem mit dem Gehäuse 7 verbundenen Gehäuseansatz 8 angebracht ist, von den ebenfalls dem Deckel 5 zugeordneten Lagerschalen 30 und 31 umgriffen, so daß der Deckel 5 am Gehäuseansatz 8 gefangen ist.

Die Darstellung FIG. 8, in der der Deckel 5 des Fahrtschreibers geschlossen ist, zeigt deutlich den geringen Platzbedarf der Lagerung, ihre Dichtfunktion sowie die ebenflächige Ausbildbarkeit von Deckelfrontfläche 3 under der Frontfläche 4 des Gehäuseansatzes 8. Außerdem ist ersichtlich, daß auch bei fertig montiertem Deckel 5 durch die Ausrichtbarkeit des Gehäuseansatzes 8 eine Anpassung bzw. ein Nachjustieren der Lagerung an die Lage des Deckels 5 in seiner geschlossenen Stellung durchführbar ist.

## Patentansprüche

1. Fahrtschreiber mit einem Gehäuse (7) und einem an dem Gehäuse schwenkbar gelagerten Deckel (5), mit sowohl im Gehäuse als auch im Deckel angeordneten, beim Schließen des Dekkels miteinander in Wirkverbindung tretenden Registrierelementen, mit demzufolge in Deckel und Gehäuse ausgebildeten Zentrierelementen (23, 24; 22, 48, 49) und mit Vorkehrungen, welche ein Anpassen der Lagerung des Deckels an dessen gehäusezentrierte Lage gestatten, dadurch gekennzeichnet,
daß an einem mit dem Gehäuse zentrierbaren ersten Bauteil (21) des Deckels wenigstens eine Lagerschale (30, 31) ausgebildet ist,
daß der am Deckel (5) ausgebildeten Lagerschale eine weitere an einem mit dem Gehäuse (7) verbindbaren, einen Gehäuseansatz (8) bildenden Bauteil ausgebildete Lagerschale (36) mit einer außenliegenden und einer innenliegenden Lagerfläche zugeordnet ist,
daß an einem mit dem zentrierbaren ersten Bauteil (21) des Deckels (5) verbindbaren zweiten Bauteil (32) des Deckels (5) eine der am Gehäuseansatz (8) ausgebildeten Lagerschale (36) zugeordnete und als Lagerachse dienende Lippe (35) angeformt ist und
daß die Lagerflächen der Lagerschalen derart zylinderförmig ausgebildet sind, daß ein Zusammenfügen der Lagerschalen und der Lippe in radialer Richtung ermöglicht wird.

2. Fahrtschreiber nach Anspruch 1, dadurch gekennzeichnet, daß die Frontfläche (3) des Dekkels (5) und eine frontseitige Fläche (4) des Gehäuseansatzes (8) im wesentlichen in einer Ebene liegen und gemeinsam die Frontfläche des Fahrtschreibers (1) bilden, daß die am Gehäuseansatz (8) ausgebildete Lagerschale (36) sowie die deckelseitig vorgesehene Lippe (35) im wesentlichen gleichlang wie die quer zur Geräteachse verlaufende Trennfuge (20) zwischen Deckel (5) und Gehäuseansatz (8) ausgebildet sind und daß an dem mit dem Gehäuse (7) zentrierbaren ersten Bauteil (21) des Deckels (5) mit gegenseitigem Abstand zwei die Lagerschale (36) des Gehäuseansatzes (8) umgreifende, verhältnismäßig schmale Lagerschalen (30, 31) angeformt sind.

3. Fahrtschreiber nach Anspruch 1 und 2, dadurch gekennzeichnet, daß die Lippe (35) an erinem mit dem mit dem Gehäuse (7) zentrierbaren ersten Bauteil (21) des Deckels (5) rastbar verbindbaren Frontring (32) ausgebildet ist.

## Revendications

1. Enregistreur de route avec un boîtier (7) et un capot (5) articulé sur le boîtier, comportant des éléments d'enregistrement disposés aussi bien dans le boîtier que dans le capot, coopérant les uns avec les autres lors de la fermeture du capot avec, par conséquent, des éléments de centrage (23, 24; 22, 48, 49) réalisés dans le capot et le boîtier et avec des dispositions permettant une adaptation de l'articulation du capot à la position centrée sur le boîtier de ce dernier caractérisé par le fait
que sur un premier composant (21) du capot centrable avec le boîtier est formé au moins une coquille de coussinet (30, 31),
qu'à la coquille de coussinet formée sur le capot (5) est associée une autre coquille de coussinet (36) pouvant être reliée au boîtier (7) et formant une saillie de boîtier (8) avec une surface portante située à l'extérieur et une autre située à l'intérieur,
que sur un deuxième composant (32) du capot (5) pouvant être relié au premier composant (21) centrable du capot (5) est formée une lèvre (35) associée à la coquille de coussinet (36) formée sur la saillie de boîtier (8) et servant d'axe de palier et
que les surfaces portantes des coquilles de coussinet ont été réalisées avec une forme cylindrique telle qu'elles rendent possible un assemblage des coquilles de coussinet et de la lèvre dans le sens radial.

2. Enregistreur de route selon la revendication 1, caractérisé par le fait que la surface frontale (3) du capot (5) et une surface frontale (4) de la saillie de boîtier (8) sont placées, pour l'essentiel, dans un même plan et constituent conjointement la surface frontale de l'enregistreur de route (1), que la coquille de coussinet (37) formée sur la saillie de boîtier (8) ainsi que la lèvre (35) prévue du côté capot présentent, pour l'essentiel, la même longueur que la fente de séparation (20) s'étendant transversalement à l'axe de l'appareil entre le capot (5) et la saillie de boîtier (8) et que sur le premier composant (21) centrable du capot (5) sont moulées, avec une certaine distance mutuelle, deux coquilles de coussinet (30, 31) relativement étroites entourant la coquille de coussinet (36) de la saillie de boîtier (8).

3. Enregistreur de route selon l'une quelconque des revendications 1 et 2, caractérisé par le fait que la lèvre (35) est réalisée sur un anneau frontal (32) pouvant être assemblé par encliquetage avec le premier composant (21) du capot (5) centrable avec le boîtier (7).

## Claims

1. Tachograph havinga housing (7) and a lid (5) pivotally mounted to the housing and having recording elements arranged in the housing as well as in the lid which get into engagement with each other upon closing the lid, centering parts (23, 24; 22, 48, 49) being therefore arranged in the lid and in the housing, which have means to adapt the mounting of the lid to its centered position with respect to the housing, characterized in
that at a first part (21) of the lid to be centered within the housing there is at least one mounting shell (30, 31),
in that attributed to the mounting shell (30, 31) at the lid (5) there is another mounting shell (36) provided for at the housing (7) and being part of a housing projection (8) and having an external and an internal mounting surface,
in that at a second part (32) of the lid (5) to be centered together with the first part (21) of the lid (5) there is a projection (35) serving as bearing axle for the mounting shell (36) at the housing projection (8) and in that the mounting surfaces of the mounting shells are cylinder-shaped so that the assembly of the mounting shells and of the projection (35) can be effected in radial direction.

2. Tachograph according to Claim 1, characterized in
that the front face (3) of the lid (5) and a front face (4) of the housing projection (8) are essentially in one plane and jointly form the front surface of the tachograph (1),
that the mounting shell (36) at the housing projection (8) as well as the projection (35) at the lid (5) are essentially of the same length as the separating joint (20) running transverse to the axle between the lid (5) and the housing projection (8) and
in that at the first part (21) of the lid (5) to be centered within the housing (7) there are two relatively narrow mounting shells (30, 31) gripping round the mounting shell (36) of the housing projection (8).

3. Tachograph according to Claims 1 and 2, characterized in that the projection (35) is part of the front ring (32) to be releasably connected to the first part (21) of the lid (5) to be centered in the housing (7).
